# EUROPÄISCHE PATENTSCHRIFT

(11) **EP 0 248 278 B1**
(45) Veröffentlichungstag und Bekanntmachung des Hinweises auf die Patenterteilung: **23.09.1992**
(21) Anmeldenummer: 87107378.9
(22) Anmeldetag: 21.05.1987
(51) Int. Cl.: B65D 83/00

(54) **Spender zur portionierten Einzelausgabe von Pasten oder dergleichen**
Dispenser for the dispensing of a single dose of pastes or the like
Distributeur pour délivrer les doses unitaires d'une pâte ou similaire

(30) Priorität: 31.05.1986 DE 3618398; 31.05.1986 DE 3618399; 31.05.1986 DE 8614744 U; 31.05.1986 DE 8614745 U
(43) Veröffentlichungstag der Anmeldung: 09.12.1987
(62) Teilanmeldung aus: 90124366.7
(73) Patentinhaber: Pohl GmbH & Co. KG, 76187 Karlsruhe (DE)
(72) Erfinder: Mettenbrink, Herbert, D-2842 Lohne/Oldenburg (DE); Schuckmann, Alfred von, D-4178 Kevelaer 2 (DE)
(74) Vertreter: Rieder, Hans-Joachim, Dr.

(56) Entgegenhaltungen:
- EP-A- 0 051 790
- EP-A- 0 109 982
- EP-A- 0 184 742
- DE-A- 3 214 106
- FR-A- 2 512 787
- US-A- 2 627 365
- US-A- 3 920 156

## Beschreibung

Die Erfindung betrifft einen Spender zur portionierten Einzelausgabe von Pasten oder dergleichen, gemäß der in den Ansprüchen 1 und 2 genannten Gattung.

Ein Spender dieser Art ist durch die EP-A-0 109 982 bekannt. Dort nimmt das Gehäuserohr eine bodenseitig verschraubungsgesicherte, becherartige Hülse auf. Leztere enthält einen Druckboden in Form einer Kolbenplatte, die unter Drehbewegung einer Handhabe innerhalb der Hülse in Richtung der Ausgabeöffnung verlagerbar ist. Dazu greifen zwei diametral einander gegenüberliegende, die Wandung der Hülse durchsetzende Zapfenabschnitte in eine schraubengangförmige Führungsnut ein. Zum entsprechenden Durchgriff der Zapfenabschnitte ist die Hülse, ausgehend vom Boden bis zum oberen Hülsenrand reichend und dort ausmündend, mit paarig realisierten, vorzugsweise schwach wendelförmigen Längsschlitzen versehen. Die zugehörige Handhabe besteht aus einer mit der Hülse schraubtechnisch verbindbaren Drehkappe, die oberseitig eine exzentrisch liegende Tülle besitzt. Die auszugebende, teigartige Masse ist in einem nach Abschrauben der Drehkappe frei zugänglichen, kollabierbaren Sack aufgenommen, dessen Rand von einem Haltering auf ganzer Querschnittsbreite offen gehalten ist. Der Sack stützt sich auf dem Druckboden ab und läßt sich aufgrund der vorzugsweise schwach wendelförmigen Längsschlitze unter leichter wringartiger Verdrehung und axialer Stauchung verkürzen. Diese Ausgestaltung ist fertigungs- und montagetechnisch relativ aufwendig, da schon beim Zusammenfügen der Spender Funktionsteile die Zapfenabschnitte des Druckbodens eine lange Wegstrecke durchlaufen müssen und im übrigen ein einfacher Durchlauf durch die Längsschlitze im Anschluß an die Einführungsabschnitte nicht in jedem Falle gegeben ist; es bedarf der - wenn nicht zufälligen - willensbetonten Ausrichtung von Hülse und Gehäuserohr. So ergibt sich in der Regel eine Art Steck/Dreh-Zuordnung. Außerdem besteht bezüglich des als Kolbenplatte realisierten Druckbodens eine nur geringe Sicherheit gegenüber Kippung provozierenden Kräften.

Aufgabe der Erfindung ist es, einen gattungsgemäßen Spender hinsichtlich der Druckbodenzuordnung und -führung so auszubilden, daß die Grundstellung des Druckbodens günstigst, insbesondere aber auf kürzestem Wege sicher erreicht, wird.

Gelöst ist diese Aufgabe durch die in den Ansprüchen 1 und 2 angegebene Erfindung.

Die Unteransprüche sind vorteilhafte Weiterbildungen der erfindungsgemäßen Spender.

Zufolge solcher Ausgestaltung ist ein bezüglich der Montage und zugleich bezüglich der Funktion wesentlich verbesserter Spender realisiert. Das Zusammenführen der Teile geschieht zuordnungsdefiniert, kippsicher und auf kürzestem, absatzfreiem Wege. Dazu ist bezüglich der Lehre des Anspruches 1 so vorgegangen, daß die Einfuhrungsabschnitte für die Zapfenabschnitte des topfförmig gestalteten Druckbodens an dem der Ausgabeöffnung gegenüber liegenden Ende des Gehäuserohres vorgesehen sind. Diese der Grundform des Gehäuserohres schon mit zuzuschreibende Nutzungsform läßt auf kürzestem Wege die Positionierung des Druckbodens erreichen. Das erspart vor allem auch längere Montagezeit. Komplikationen entstehen gleich gar nicht, weil aufgrund der Topfform eine Art selbstkorrigierender, gut geführter Verlagerung des Druckbodens erreicht ist.

Der entsprechende Vorteil ergibt sich auch nach der Lehre des Patentanspruches 2, und zwar dadurch, daß die aus der Mantelwand des topfförmig gestalteten Druckbodens vorstehenden Zapfenabschnitte die Drehachse einer Drehknebel-Handhabe bilden, welche Drehachse zwei Ritzel trägt, die mit Zahnleisten kämmen, welchen Randkanten der Längsschlitze benachbart sind. Unter auch hier vorteilhafter Führung aufgrund der Topfform wird selbst bei vom anderen, also der Ausgabeöffnung zugewandten Ende her die Druckboden-Bestückung erleichtert, weil stets ein linearer, absatzfreier Anschluß der Längsschlitze an die Einführungsabschnitte gegeben ist. Auch diese Strecke wird schnellstens und direkt durchlaufen (nicht unter Durchlaufen einer schraubengangartigen Führungsnut). Als Einschiebehandhabe kann als Stößel sogar der bei Erstausrüstung eingesetzte, gefüllte Sack benutzt werden.

Die Handhabe fungiert in vorteilhafter Weise als Schleppteil für den Druckboden und, nach der Montage, dann als übliches Betätigungsteil und weiterbildend sogar als Fesselungs- und Anschlagmittel. Eine diesbezüglich vorteilhafte Ausgestaltung ergibt sich dabei dadurch, daß die Handhabe aus einem Schiebering besteht, welcher mit dem freien Ende der Zapfenabschnitte im Wege der Schnappverbindung gekuppelt ist und in unterster Stellung in Anschlag steht zu einer auswärts ragenden Schulter des Gehäuserohres. Die Ausweichbewegung für die besagte Schnappverbindung wird vom Gehäuserohr und dem dieses umgreifenden Schiebering gut toleriert. Seine axiale Anschlagbegrenzung findet der Schiebering in seiner untersten Stellung an der besagten Schulter des Gehäuserohres. Von dorther wird unter Nutzung des geschaffenen bzw. belassenen Einführabschnitts der Druckboden eingeführt. Den in Gegenrichtung liegenden Anschlag erreicht man mit einfachen Mitteln dagegen dadurch, daß der Schiebering in der Ausgabeöffnung nächstliegender Stellung an einer die Ausgabeöffnung ausweisenden, auf die Mantelfläche des Gehäuserohres aufgeschraubten, mit ihrer Deckeninnenfläche die Abstützung für den Sack bildenden Kappe anschlägt. Letztere erlaubt das einfache Nachladen des nächsten Sackes etc. und vermittelt im übrigen ein definiertes, die exakte Ausgabe ermöglichendes Widerlager in Form der erwähnten Innenfläche. Eine vorteilhafte Weiterbildung des Gegenstandesgemäß Patentanspruch 2 besteht sodann darin, daß die Längsschlitze bis zum ausgabeöffnungsseitigen Ende des Gehäuserohres hinreichend offen und an ihrem dortigen Ende überfangen sind von der auf die Mantelfläche des Gehäuserohres aufgeschraubten, mit ihrer Deckelinnenfläche die Abstützung für den Sack bildenden Kappe, wobei die Zahnleisten im Abstand vom mündungsseitigen Ende des Gehäuserohres enden. Die Drehachse erfüllt dabei praktisch eine Doppelfunktion, nämlich zum einen bringt sie den Drehantrieb für die sich an der Zahnleiste verlagernden Ritzel und zum anderen die Zapfenendabschnitte für die Mitnahme des Druckbodens. Die Drehachse kann einfach quer durch den Druckboden hindurchgesteckt werden. Letzteres läßt sich sogar über ein einfaches Aufklipsen verwirklichen, wobei der Klippsschacht in Gegenrichtung zur Ausspreitz-Verlagerungsrichtung offenlegen würde. Weiter bringt die Erfindung den Vorschlag, daß der Drehknebel von einer scheibenförmigen Fußplatte ausgeht, welche bis über die Randkante des Längsschlitzes und die Zahnleiste ragt. Die Scheibenform und die Gegenüberlage von Führungsflächen des Längsschlitzes bringen einen glatten Schublauf. Überdies vermittelt eine derartige Scheibenförmige Platte einen gewissen Fingerschutz in bezug auf den linear ausgerichteten Zahntrieb. Darüberhinaus liegt ein vorteilhafter Begrenzungsanschlag wiederum dadurch vor, daß der untere Rand der Kappe den Anschlag für die Aufwärtsbewegung des Druckbodens bildet. Eine dritte günstige Ausbildung der Handhabe läßt sich mit einfachen Mitteln dadurch erreichen, daß die Handhabe aus einer auf der Mantelfläche des Gehäuserohres drehbaren Hülse gebildet ist, die auf ihrer Innenfläche einen kulissenschlitzartigen Schraubgewindegang besitzt, in welchen die freien Enden der Zapfenabschnitte ragen, derart, daß die Hülse in Achsrichtung verschiebegesichert ist durch Anschlag ihres unteren Stirnrandes an einer auswärts gerichteten Schulter des Gehäuserohres, wobei die Längsschlitze zum bodenseitigen Ende hin offen sind und die Kappe mit einem Außengewinde in ein Innengewinde des Gehäuserohres eingreift. Eine solche Handhabe kann sich über die gesamte nutzbare Länge de Gehäuserohres erstrecken. Für einen Gegenhalt stehen beispielsweise die freien Enden des Spendergehäuses zur Verfügung.

Der Gegenstand der Erfindung ist nachstehend anhand dreier zeichnerisch veranschaulichter Ausführungsbeispiele näher erläutert. Es zeigt
- Fig. 1: den Spender gemäß dem ersten Ausführungsbeispiel, in Seitenansicht,
- Fig. 2: eine um 90° gedrehte Seitenansicht dieses Spenders,
- Fig. 3: den Schnitt gemäß Linie III-III in Fig. 1,
- Fig. 4: den Schnitt gemäß Linie IV-IV in Fig. 1, und zwar in gegenüber dieser Figur vergrößerter Wiedergabe,
- Fig. 5: den Spender gemäß dem zweiten Ausführungsbeispiel, in Seitenansicht,
- Fig. 6: eine um 90° verdrehte Seitenansicht dieses Spenders,
- Fig. 7: den Schnitt gemäß Linie VII-VII in Fig. 5, erheblich vergrößert,
- Fig. 8: den Schnitt gemäß Linie VIII-VIII in Fig. 5, und zwar in gegenüber Fig. 5 vergrößerter Wiedergabe,
- Fig. 9: den Spender gemäß dem dritten Ausführungsbeispiel, in Seitenansicht,
- Fig. 10: den Schnitt gemäß Linie X-X in Fig. 9 und
- Fig. 11: den Schnitt gemäß Linie XI-XI in Fig. 9, und zwar in gegenüber Fig. 9 vergrößerter Wiedergabe.

Die Spender aller drei Ausführungsbeispiele besitzen ein überwiegend zylindrisches Gehäuserohr 1, zweckmäßig aus Kunststoff.

Das Gehäuserohr 1 schließt einerends, d. h. im vorliegenden Falle unten, mit einem Druckboden 2 ab. Letzterer läßt sich über eine Betätigungshandhabe B in Richtung einer am anderen Ende, im vorliegenden Falle oben, liegenden Ausgabeöffnung 3' verlagern.

Das Ausgabegut 4, es handelt sich bspw. um pastöse Masse, befindet sich in einem Sack 5 aus dünnwandigem Schlauchmaterial, welches sich zusammenfalten läßt. Es kann sich um durchsichtige Folie handeln.

Das druckbodenseitige Ende des Sackes 5 ist unter Zusammenraffen der dortigen Endpartie 5' des schlauchartigen Sackgebildes mittels einer Plombe 6 verschlossen. Am anderen Ende ist die entsprechende Plompe entfernt, so daß in der dortigen zusammengerafften Zone 5'' das Ausgabegut strangartig geformt zur Ausgabe bereitgehalten wird.

Der Sack 5 stützt sich auf ganzer Länge an der zylindrischen Innenwand des Gehäuserohres 1 ab, welche Innenwand bei allen drei Ausführungsbeispielen durch zwei schmale, diametral einander gegenüberliegende Längsschlitze 7 auf einer Teillänge durchbrochen ist. Über diese Längsschlitze 7 ist der gehäuserohrinnenseitig reibungsschlüssig geführte, topfförmige Druckboden 2 mit der außenseitig des Gehäuserohres 1 zugänglich liegenden Betätigungshandhabe B gekuppelt. Hierzu dienen vom Druckboden 2 ausgehende, radial auswärts gerichtete, die Längsschlitze 7 axial geführt durchsetzende Zapfenabschnitte 8.

Gemäß dem ersten Ausführungsbeispiel (Fig. 1 bis 4) besteht die Betätigungshandhabe B aus einem reifförmigen Schiebering 9, der sich auf der Mantelfläche M des Gehäuserohres 1 ebenfalls reibungsschlüssig führt und mit den freien Enden der Zapfenabschnitte 8 im Wege der Schnappverbindung mit dem Druckboden 2 verbunden ist. Bezüglich der Zapfenabschnitte handelt es sich um der Mantelwand des topfförmigen Druckbodens angeformte zylindrische Stummel, deren freie Randkante leicht gefast ist. Sowohl der gefaste Endabschnitt als auch ein Teil des zylindrischen Abschnittes ragt in eine sackbohrungsartige Ausnehmung 10 der korrespondierenden Innenfläche des Schieberinges 9. Der Ineinandergriff ist spielfrei. Zur erleichterten Schnappverbindung ist der Ausnehmung 10 ein gleich breiter, nach unten hin offener Fangschacht 11 vorgelagert, dessen oberer Endabschnitt eine Auflauframpe 12 bildet, die den die Ausnehmung 10 aufweisenden Bereich bei Montage etwas nach außen drängt, so daß die freien Enden der Zapfenabschnitte 8 unter anschließender Rückstellung des Ringmateriales gut einrasten können. Die Verbindung ist hiernach irreversibel. Die erläuterte Schnappverbindung liegt auf mittlerer Höhe des Schieberinges 9, dessen in axialer Richtung gemessene Wandungshöhe etwa dem dreifachen des Gehäuserohr-Durchmessers entspricht.

In der untersten Stellung tritt der Schiebering 9 mit seinem unteren Stirnrand anschlagbegrenzt gegen eine auswärts ragende Schulter 13 des Gehäuserohres 1. Gebildet ist die Schulter durch entsprechende Wandungsverdickung im fußseitigen Bereich des Spenders. Die Schlitze 7 durchsetzen auch diesen wandungsverbreiterten Standfußbereich 14 des Gehäuserohres 1. Die Höhe des Standfußbereiches 14 entspricht der Höhe des Schieberings 9. Die Mantelfläche beider ist in Umfangsrichtung gerippt, also in die Griffigkeit erhöhender Weise gestaltet. Den Begrenzungsanschlag in Gegenrichtung findet der Schiebering 9 in der der Ausgabeöffnung 3' nächstliegenden Stellung an der diese Ausgabeöffnung 3' aufweisenden, auf die Mantelfläche M des Gehäuserohres 1 aufgeschraubten Kappe 3. Die dortige Schulter 15 bildet der nach unten weisende Kappenrand, gegen den der obere Stirnrand des Schieberinges fährt. Die das mündungsöffnungsseitige Ende des Spenders verschließende Kappe 3 bildet mit der Kappen-Deckeninnenfläche 16 die Abstützung für das obere Ende des Sackes 5.

Wie Fig. 4 entnehmbar, verläuft die Decke schwach trichterförmig, um in einen zentralen, die Ausgabeöffnung formenden, zylindrischen Stutzen 17 überzugehen. Letzterer ist von einer Schutzkappe 18 überfangen.

Das Innengewinde der Kappe 3 trägt das Bezugszeichen 19; das entsprechende Gegengewinde auf der Mantelwand M des Gehäuserohres 1 ist mit 20 bezeichnet. Es überragt diese Mantelwand nicht, so daß der Schiebering von oben her frei aufgeschoben werden kann. Eine Ringschulter 21 der Kappe 3 setzt sich schraubbegrenzend auf die dortige Stirnfläche des Gehäuserohres auf.

Beim Spender gemäß dem zweiten Ausführungsbeispiel (Fig. 5 bis 8) besteht die Betätigungshandhabe B aus einem Drehknebel 22. Dieser sitzt auf dem einen freien Ende einer die Zapfenabschnitte 8 bildenden Drehachse 23. Letztere durchsetzt in der Längsschlitz-Diametralen liegende, deckungsgleiche Bohrungen 24 der Wandung des auch hier topfförmigen Druckbodens 2. Die Topföffnung weist nach unten, d. h. in Richtung der Aufstellfläche F für den aufrecht stehenden Spender. Außerhalb der Mantelfläche des Gehäuserohres 1 trägt die Drehachse beiderends je ein drehfest an ihr angeordnetes Ritzel 25. Diese kämmen mit Zahnleisten 26, welche den Schlitzrandkanten benachbart sind. Es handelt sich um außerhalb der Mantelebene des Gehäuserohres 1 angeformte, paarige Schenke 27, von denen der eine unverzahnt ist. Wie Fig. 7 entnehmbar, geht der Drehknebel 22 von einer scheibenförmigen Fußplatte 28 aus, welche bis über die Schlitzrandkante und auch die Zahnleiste 26 ragt. Der unmittelbare Zahneingriffsbereich zwischen Ritzel 25 und der Zahnleiste 26 ist so geschützt abgedeckt. Außerdem ergibt sich zufolge Einlassung der Fußplatte 28 im drehknebelseitigen Bereich und einer entsprechenden Fußplatte 28 auch am anderen Ende der Drehachse 23 eine gute Längsführung und Abstützung, so daß der nicht verzahnte Bereich, also der eine Schenkel 27 nicht abgetragen wird. Die winkelförmige Führungsnut ist in Fig. 7 mit 29 bezeichnet.

Wie Fig. 8 deutlich entnehmbar, treten die Längsschlitze 7 ausgabeöffnungsseitig des Gehäuserohres 1 aus. Diese Zone ist aber gegen Auseinanderstreben zufolge der aufgeschraubten Kappe 3 gesichert, die auch hier mit der Deckeninnenfläche 16 die Abstützung für den in dieser Richtung bei Betätigung unter Belastung stehenden Sack 5 bildet. Die Bezugsziffern sind, soweit zum Verständnis erforderlich, sinngemäß übertragen.

Das Einlassen des Druckbodens 2 geschieht hier vom ausgabeöffnungsseitigen Ende des Gehäuserohres her. Der untere Rand der Kappe bildet eine Schulter 13 als Anschlagbegrenzung für die Aufwärtsbewegung des Druckbodens 2. Diese Ausführungsform bildet im Standfußbereich 14 ebenso eine Schulter 13 aus.

Auf das dritte Ausführungsbeispiel (Fig. 9 bis 11) sind die Bezugsziffern entsprechend angewandt, soweit bauliche Übereinstimmung vorliegt, ohne daß der Text noch einmal wiederholt würde. Dort besteht die Betätigungshandhabe B aus einer auf der Mantelfläche M des Gehäuserohres 1 drehbaren Hülse 30. Letztere besitzt auf ihrer Innenfläche einen kulissenschlitzartigen Schraubgewindegang 31. In diesen greift das freie Ende der Zapfenabschnitte 8 ein. Der Schraubgewindegang ist paarig vorgesehen und weist einen um 180° versetzten Start zueinander auf. Die Startzone trägt die in Bezug auf die Bedienungshandhabe B in Fig. 4 erläuterte Auflauframpe 12, so daß das im Randkantenbereich gefaste Ende des Zapfenabschnitts 8 auch hier bequem im Wege der Schnappverbindung der Betätigungshandhabe B zugeordnet werden kann. Andererseits genügt aber auch ein Schraubgewindegang 31. In einem solchen Falle wären die Zapfenabschnitte jedoch um den halben Steigungshub des Gewindeganges in axialer Richtung versetzt anzuordnen.

Die Hülse 30 ist in Achsrichtung verschiebegesichert gehalten, dies durch Anschlag des unteren Stirnrandes der Hülse an der auswärts gerichteten Schulter 13 im Standfußbereich 14; im ausgabeöffnungsseitigen Bereich ist dies durch Anschlag des oberen Stirnrandes der Hülse an einem auswärts gerichteten Kragen 32 bewerkstelligt. Letzterer ist Bestandteil der mit dem Gehäuserohr 1 verschraubten Kappe 3. In diesem Fall sind die Längsschlitze 7 zum bodenseitigen Ende des Spenders hin offen, so daß der Druckboden 2 beim dritten Ausführungsbeispiel wiederum von unten her eingeführt wird. Der Gewindeeingriff der Kappe findet gehäuserohrinnenseitig statt. Das Außengewinde der Kappe trägt das Bezugszeichen 33; das korrespondierende Innengewinde des Gehäuserohres 1 ist mit 34 bezeichnet. Bei diesem Ausführungsbeispiel bildet nicht nur die Deckeninnenfläche 16 der Kappe 3 die Abstützung für den dortigen Bereich des Sackes 5, sondern anteilig auch noch die zylindrische Innenfläche der topfförmigen Kappe. Wie Fig. 11 entnehmbar, schließen die obere Stirnfläche des Rohrgehäuses 1 und die der Hülse 30 praktisch ebenengleich ab, d. h. die Stirnfläche springt zweckmäßig etwas zurück im Interesse einer freien Drehbewegung von 30. Die Unterseite des Kragens 32 erstreckt sich über beide. Aus Gründen einer erleichterten Aufschraubbewegung im Sinne einer verbesserten Griffigkeit kann der Kragen 32 allerdings die Mantelfläche der von einer Hülse 30 gebildeten Betätigungshandhabe B etwas überragen. Dieser Mantelabschnitt kann axial gerieft sein. Eine ebensolche Riefung besitzt auch der verbreiterte, einen Drehgegenhalt bildende Standfußbereich 14. Dort sind die Längsriefen mit 35 bezeichnet.

Die Druckböden 2 aller Ausführungsbeispiele besitzen im Zentrum eine in Richtung der Standfläche F gezogene Vertiefung, welche das zipfelartig geraffte, plombengesicherte Ende des Sackes aufnimmt.

Die Betätigung der Spender ist wie folgt:
Gemäß dem ersten Ausführungsbeispiel wird der Ring 9 in Pfeilrichtung x verschoben, was unter Mitnahme des Druckbodens 2 zu einem Auspressen des Ausgabegutes 4 führt. Die Betätigung kann in kleinen Schritten geschehen, so daß entsprechend bemessene Portionen ausgebracht werden. Unter Verschiebung in Richtung des genannten Pfeiles legt sich die Sackwandung vom unteren, d. h. druckbodenseitigen Ende her zunehmend in eine balgartige Faltenstruktur. Bei der verwendeten zylindrischen Sackform ergibt sich eine Mehrkantfaltung, vorzugsweise eine Achteckfaltung. Die nächste Lage dieser Faltung ordnet sich ebenso an, jedoch in der Winkelhalbierenden versetzt, also genau auf Luke zur darunterliegenden Lage usw.

Dies tritt auch bei den beiden anderen Ausführungsbeispielen auf, nur das dort die Betätigung im Falle des zweiten Ausführungsbeispieles durch Drehen des Drehknebels 32 in Richtung des Pfeiles y erfolgt. Dabei klettert die Drehachse 23 unter Mitnahme des Druckbodens 2 in Richtung des Pfeiles x.

Im Falle des dritten Ausführungsbeispieles bedarf es lediglich einer Verdrehung der Hülse 30 im Uhrzeigersinn, was zufolge der dortigen Kulissensteuerung der Zapfenabschnitte 8 zur erwähnten Verlagerung des Druckbodens führt.

Um ein Nachlaufen des aus der Mundstücköffnung austretenden pastösen Gutes nach Beendigung der Ausgabe zu vermeiden, bedarf es lediglich einer geringfügigen Zurückverlagerung der Betätigungshandhabe, so daß sich der Sack 5 entspannt. Diese Bewegung bewirkt ein Einsaugen des vor der Mundstücköffnung etwa noch vorhandenen Überstandes. So wird auf einfache Weise ein Antrocknen dieses Strangabschnittes vermieden.

Die Entspannung tritt bspw. auch schon durch ein schwerkraftbedingtes Absacken des Sackes 5 ein.

Der Druckboden 2 hält sich in der jeweiligen Endstellung reibungsschlüssig bzw. durch selbstsperrende Gewindegangsteigung.

## Patentansprüche

1. Spender zur portionierten Einzelausgabe von Pasten oder dergleichen, mit einem Gehäuserohr (1), welches einesends eine Ausgabeöffnung (3') besitzt und, dieser gegenüberliegend, mit einem zur Entleerungsbetätigung relativ zum Gehäuserohr (1) axial verlagerbaren Druckboden (2) ausgestattet ist zum Transport des in einem Sack (5) enthaltenen Ausgabegutes in Richtung der Ausgabeöffnung (3'), welcher Druckboden (2) mittels einer Handhabe (B) in Richtung (x) der Ausgabeöffnung verlagerbar ist, wobei das Gehäuserohr (1) zwei diametral einander gegenüberliegende, an einem Gehäusestirnende ausmündende Längsschlitze (7) besitzt, durch welche radial auswärts zum Druckboden (2) ausgerichtete Zapfenabschnitte (8) hindurchragen, die mit der Handhabe (B) gekuppelt sind, und welche sich jenseits des bei der Entleerungsbetätigung der Handhabe (B) zu durchfahrenden Weges in linear verlaufende Einführungsabschnitte für die Druckboden-Zapfenabschnitte (8) fortsetzen, dadurch gekennzeichnet, daß die Einführungsabschnitte für die Zapfenabschnitte (8) des topfförmig gestalteten Druckbodens (2) an dem der Ausgabeöffnung (3') gegenüberliegenden Ende des Gehäuserohres (1) vorgesehen sind.

2. Spender zur portionierten Einzelausgabe von Pasten oder dergleichen, mit einem Gehäuserohr (1), welches einerends eine Ausgabeöffnung (3') besitzt und, dieser gegenüberliegend, mit einem zur Entleerungsbetätigung relativ zum Gehäuserohr (1) axial verlagerbaren Druckboden (2) ausgestattet ist zum Transport des in einem Sack (5) enthaltenen Ausgabegutes in Richtung der Ausgabeöffnung (3'), welcher Druckboden (2) mittels einer Handhabe (B) in Richtung (x) der Ausgabeöffnung verlagerbar ist, wobei das Gehäuserohr (1) zwei diametral einander gegenüberliegende, an dem einen Gehäusestirnende ausmündende Längsschlitze (7) besitzt, durch welche radial auswärts zum Druckboden (2) ausgerichtete Zapfenabschnitte (8) hindurchragen, die mit der Handhabe (B) gekuppelt sind, und welche sich jenseits des bei der Entleerungsbetätigung der Handhabe (B) zu durchfahrenden Weges in linear verlaufende Einführungsabschnitte für die Druckboden-Zapfenabschnitte (8) fortsetzen, welche Einführungsabschnitte sich an dem der Ausgabeöffnung (3') zugekehrten Ende des Gehäuserohres (1) befinden, dadurch gekennzeichnet, daß die aus der Mantelwand des topfförmig gestalteten Druckbodens (2) vorstehenden Zapfenabschnitte (8) die Drehachse (23) einer Drehknebel-Handhabe (B) bilden, welche Drehachse (23) zwei Ritzel (25) aufweist, die mit Randkanten der Längsschlitze (7) benachbarten Zahnleisten (26) kämmen.

3. Spender nach Anspruch 1, dadurch gekennzeichnet, daß die Handhabe (B) aus einem Schiebering (9) besteht, welcher mit den freien Enden der Zapfenabschnitte (8) im Wege der Schnappverbindung gekuppelt ist und in unterster Stellung in Anschlag steht zu einer auswärts ragenden Schulter (13) des Gehäuserohres (1).

4. Spender nach Anspruch 3, dadurch gekennzeichnet, daß der Schiebering (9) in der Ausgabeöffnung (3') nächstliegender Stellung an einer die Ausgabeöffnung (3') aufweisenden, auf die Mantelfläche (M) des Gehäuserohres (1) aufgeschraubten, mit ihrer Deckeninnenfläche (16) die Abstützung für den Sack (5) bildenden Kappe (3) anschlägt.

5. Spender nach Anspruch 2, dadurch gekennzeichnet, daß die Längsschlitze (7) bis zum ausgabeöffnungsseitigen Ende des Gehäuserohres (1) hin reichend offen und an ihrem dortigen Ende überfangen sind von einer auf die Mantelfläche (M) des Gehäuserohres (1) aufgeschraubten, mit ihrer Deckelinnenfläche (16) die Abstützung für den Sack (5) bildenden Kappe (3), wobei die Zahnleisten (26) im Abstand vom mündungsseitigen Ende des Rohres (1) enden.

6. Spender nach Anspruch 2, dadurch gekennzeichnet, daß der Drehknebel (22) von einer scheibenförmigen Fußplatte (28) ausgeht, welche bis über die Randkante des Längsschlitzes (7) und die Zahnleiste (26) ragt.

7. Spender nach den Ansprüchen 5 und 6, dadurch gekennzeichnet, daß der untere Rand der Kappe (3) den Anschlag (15) für die Aufwärtsbewegung (Pfeil x) des Druckbodens (2) bildet.

8. Spender nach Anspruch 1, dadurch gekennzeichnet, daß die Handhabe (B) aus einer auf der Mantelfläche (M) des Gehäuserohres (1) drehbaren Hülse (30) gebildet ist, die auf ihrer Innenfläche einen kulissenschlitzartigen Schraubgewindegang (31) besitzt, in welchen die freien Enden der Zapfenabschnitte (8) ragen derart, daß die Hülse (30) in Achsrichtung verschiebegesichert ist durch Anschlag ihres unteren Stirnrandes an einer auswärts gerichteten Schulter (13) des Gehäuserohres (1), wobei die Längsschlitze (7) zum bodenseitigen Ende hin offen sind und die Kappe (3) mit einem Außengewinde (33) in ein Innengewinde (34) des Gehäuserohres (1) eingreift.

## Claims

1. Dispenser for discharging single portions of pastes or the like, with a housing tube (1) which at one end has a discharge opening (3') and, opposite the latter, is provided with a pressure plate (2) axially displaceable relative to the housing tube (1) to operate discharge, for conveying the discharge material contained in a bag (5) in the direction of the discharge opening (3'), which pressure plate (2) can be displaced by means of a handle (B) in the direction (x) of the discharge opening, wherein the housing tube (1) has two diametrically opposed longitudinal slots (7) which open out at one end of the housing and through which extend pin sections (8) which are oriented radially outwards relative to the pressure plate (2) and which are coupled to the handle (B), and which beyond the path to be travelled during discharge operation of the handle (B) continue into linearly extending feed sections for the pressure plate pin sections (8), characterised in that the feed sections for the pin sections (8) of the cup-shaped pressure plate (2) are provided at the end of the housing tube (1) opposite the discharge opening (3').

2. Dispenser for discharging single portions of pastes or the like, with a housing tube (1) which at one end has a discharge opening (3') and, opposite the latter, is provided with a pressure plate (2) axially displaceable relative to the housing tube (1) to operate discharge, for conveying the discharge material contained in a bag (5) in the direction of the discharge opening (3'), which pressure plate (2) can be displaced by means of a handle (B) in the direction (x) of the discharge opening, wherein the housing tube (1) has two diametrically opposed longitudinal slots (7) which open out at one end of the housing and through which extend pin sections (8) which are oriented radially outwards relative to the pressure plate (2) and which are coupled to the handle (B), and which beyond the path to be travelled during discharge operation of the handle (B) continue into linearly extending feed sections for the pressure plate pin sections (8), which feed sections are located at the end of the housing tube (1) facing towards the discharge opening (3'), characterised in that the pin sections (8) projecting from the peripheral wall of the cup-shaped pressure plate (2) form the rotary shaft (23) of a rotary toggle handle (B), which rotary shaft (23) comprises two pinions (25) which mesh with racks (26) adjacent to edges of the longitudinal slots (7).

3. Dispenser according to claim 1, characterised in that the handle (B) consists of a sliding ring (9) which is coupled to the free ends of the pin sections (8) by a snap-fit connection and in its lowermost position is in abutment with an outwardly projecting shoulder (13) of the housing tube (1).

4. Dispenser according to claim 3, characterised in that the sliding ring (9) in the position closest to the discharge opening (3') abuts against a cap (3) which comprises the discharge opening (3'), is screwed onto the peripheral surface (M) of the housing tube (1) and with the inner surface (16) of its top forms the support for the bag (5).

5. Dispenser according to claim 2, characterised in that the longitudinal slots (7) are open as far as the end of the housing tube (1) by the discharge opening and are covered at that end by a cap (3) which is screwed onto the peripheral surface (M) of the housing tube (1) and with the inner surface (16) of its top forms the support for the bag (5), wherein the racks (26) end at a distance from the opening end of the tube (1).

6. Dispenser according to claim 2, characterised in that the rotary toggle (22) extends from a disc-shaped base plate (28) which extends beyond the edge of the longitudinal slot (7) and the rack (26).

7. Dispenser according to claims 5 and 6, characterised in that the lower edge of the cap (3) forms the stop (15) for upward movement (arrow x) of the pressure plate (2).

8. Dispenser according to claim 1, characterised in that the handle (B) is formed by a sleeve (30) which is rotatable on the peripheral surface (M) of the housing tube (1) and which on its inner surface has a slotted link-like screw thread (31) into which the free ends of the pin sections (8) extend in such a way that the sleeve (30) is prevented from sliding in the axial direction by abutment of its lower end edge against an outwardly oriented shoulder (13) of the housing tube (1), wherein the longitudinal slots (7) are open towards the bottom end and the cap (3) engages by an external thread (33) in an internal thread (34) of the housing tube (1).

## Revendications

1. Distributeur destiné à fournir une à une, des portions, de pâtes ou analogues, comportant un tube de carter (1), qui comporte à une extrémité un orifice d'émission (3') et est équipé, à l'opposé de celui-ci, d'un fond de pressage (2), déplaçable axialement par rapport au tube de carter (1), en vue de réaliser l'éjection ou le vidage en assurant le transport du produit à faire sortir, contenu dans un sac (5), en direction de l'orifice d'émission (3'), le fond de pressage (2) étant déplaçable au moyen d'une manette (B), dans la direction (x), vers l'orifice d'émission, où le tube de carter (1) présente deux fentes longitudinales (7), diamétralement opposées et débouchant à une extrémité frontale du carter, à travers lesquelles fentes longitudinales (7) passent des sections de tourillon (8), orientées radialement vers l'extérieur par rapport au fond de pressage (2), et couplées à la manette (B) en progressant du côté du trajet à parcourir par la manette (B) lors de l'actionnement du vidage, dans des sections d'introduction, de profil linéaire, destinées aux sections de tourillon (8) du fond de pressage, caractérisé en ce que les sections d'introduction destinées aux sections de tourillon (8) du fond de pressage, conformé comme un pot, sont prévues à l'ouverture d'émission, (3') à l'opposé du tube de carter (1).

2. Distributeur destiné à fournir une à une, des portions positionnée, de pâte ou analogues, comportant un tube de carter (1), qui comporte à une extrémité un orifice d'émission ou éjection (3') et est équipé, à l'opposé de celui-ci, d'un fond de pressage (2), mobile axialement par rapport au tube de carter (1), en vue de réaliser l'éjection ou le vidage pour assurer le transport du produit à émettre, contenu dans un sac (5), en direction de l'orifice d'émission (3'), le fond de pressage (2) étant déplaçable par une manette (B), dans la direction (x), vers l'orifice d'émission, où le tube de carter (1) présente deux fentes longitudinales (7), diamétralement opposées et qui débouchent débouchant à une extrémité frontale du carter, à travers lesquelles les fentes longitudinales (7) passent des sections de tourillon (8), orientées radialement vers l'extérieur par rapport au fond de pressage (2), et couplées à la manette (B) en progressant du côté du trajet à parcourir par la manette (B) lors de l'actionnement du vidage, dans des sections d'introduction, de profil linéaire, destinées aux sections de tourillon (8) du fond de pressage, les sections d'introduction se trouvant à l'extrémité, du côté de l'orifice d'émission (3'), du tube de carter (1), caractérisé en ce que les sections de tourillon (8), faisant saillie hors de la paroi d'enveloppe du fond de pressage (2) en forme de pot, forment l'axe de rotation (23) d'une manette (B) à oreilles, montée à rotation, axe de rotation (23) présentant deux pignons (25), s'engrenant, par les arêtes marginales, avec des crémaillères (26) voisines des fentes longitudinales (7).

3. Distributeur selon la revendication 1, caractérisé en ce que la manette (B) est composée d'une bague de poussée (9), couplée aux extrémités libres des sections de tourillons (8), en constituant une liaison à déclic, et venant en butée, dans la position inférieure, par rapport à un épaulement (13), sortant vers l'extérieur, du tube de carter (1).

4. Distributeur selon la revendication 3, caractérisé en ce que la bague ou anneau de poussée (9) vient en butée, dans la position la plus proche possible de l'orifice d'émission (3'), sur un capuchon (3), où est l'orifice d'émission (3'), est vissé sur l'enveloppe (M) du tube de carter (1) et où elle forme, par sa surface intérieure de plafond (16), un appui pour le sac (5).

5. Distributeur selon la revendication 2, caractérisé en ce que les fentes longitudinales (7) sont ouvertes jusqu'à l'extrémité, côté orifice d'émission, du tube de carter (1) et se trouvent doublées, à cette extrémité, par un capuchon (3), qui est vissé sur l'enveloppe (M) du tube de carter (1) et qui forme, par sa surface intérieure de plafond (16), l'appui pour le sac (5), tandis que les crémaillères (26) s'arrêtent du côté de l'embouchure, à distance de l'extrémité du tube (1).

6. Distributeur selon la revendication 2, caractérisé en ce que la manette tournante à oreilles (22) part d'une plaque de pied (28) discoïde, qui se prolonge au-dessus de l'arête marginale de la fente longitudinale (7) et de la crémaillère (26).

7. Distributeur selon les revendications 2 et 6, caractérisé en ce que le bord inférieur du capuchon (3) forme une butée (15) pour la montée (flèche x) du fond de pressage (2).

8. Distributeur selon la revendication 1, caractérisé en ce que la manette (B) est formée sur l'enveloppe (M) du tube de carter (1) d'une douille (30), rotative et en ce qu'elle comporte sur sa surface intérieure un pas de vis (31) servant de fente de coulissement, dans lequel pénètrent les extrémités libres des sections de tourillon (8), de telle façon que la douille (30) soit fixée vis-à-vis de translation axiale, car elle est mise en butée par sa bordure frontale inférieure sur un épaulement (13) orienté vers l'extérieur du tube de carter (1), les fentes longitudinales (7) étant ouvertes en direction de l'extrémité du côté du fond et le capuchon (3) venant en prise, par un filet extérieur (33), dans un taraudage (34) du tube de carter (1).
